# EUROPÄISCHE PATENTSCHRIFT

(11) **EP 0 119 383 B1**
(45) Veröffentlichungstag und Bekanntmachung des Hinweises auf die Patenterteilung: **06.05.1987**
(21) Anmeldenummer: 84100170.4
(22) Anmeldetag: 10.01.1984
(51) Int. Cl.: F42B 23/26, F42B 23/22

(54) **Zündvorrichtung**
Ignition device
Dispositif d'allumage

(30) Priorität: 12.01.1983 DE 3300748
(43) Veröffentlichungstag der Anmeldung: 26.09.1984
(73) Patentinhaber: NICO-PYROTECHNIK Hanns-Jürgen Diederichs GmbH & Co. KG, D-22946 Trittau (DE)
(72) Erfinder: Lübbers, Willi, D-2077 Trittau Bez. Hamburg (DE)
(74) Vertreter: Behrens, Ralf Holger (DE)

## Beschreibung

Die Erfindung betrifft eine Zündvorrichtung für Minen, insbesondere Übungsminen mit den Merkmalen des Oberbegriffs des Patentanspruchs 1.

Eine derartige Zündvorrichtung ist aus der deutschen Offenlegungsschrift 27 20 453 bekannt. Diese bekannte Zündvorrichtung spricht nur bei Drehung oder bei Zug- oder Druckbeanspruchung in axialer Richtung an, nicht aber bei Zug- oder Druckbeanspruchung in radialer Richtung. Außerdem ist die Zündvorrichtung störanfällig und weist keine ausreichenden Sicherungen gegen Fehlauslösungen auf.

Aufgabe der Erfindung ist es daher, eine eingangs genannte Zündvorrichtung anzugeben, die zusätzlich auch bei Druck- oder Zugbeanspruchung in radialer Richtung anspricht und dadurch universell verwendbar ist, die außerdem einfach und kompakt konstruiert ist, so daß Fehlauslösungen vermieden werden und die weiterhin die Möglichkeit gibt, Sicherungen vorzusehen, die eine Wiederverwendbarkeit der Mine ermöglichen.

Es ist zwar aus der deutschen Offenlegungsschrift 25 42 543 bereits eine Sicherung an einem Auslösezünder bekannt, bei der der Auslösehebel durch eine Kugelverrastung, also durch Kugeln, die in eine Ausnehmung eingleiten sollen, bekannt. Die Anordnung dieser Verrastung ist jedoch baulich so angeordnet, daß eine Sicherung zur Wiederverwendung lediglich durch Verschiebung eines Außenrings am Gehäuse des Zünders nicht möglich ist.

Die zur Lösung der gestellten Aufgabe wesentlichen notwendigen Merkmale der Erfindung sind im Patentanspruch 1 genannt. Die Unteransprüche nennen Ausführungsarten der Erfindung.

Die Erfindung wird nachfolgend unter Bezug auf die Zeichnung näher erläutert. Dabei zeigt :
Figur 1 einen Längsschnitt durch die Zündvorrichtung ;
Figur 2 einen Querschnitt durch die Zündvorrichtung entlang der Linie 2-2 von Fig. 1 ;
Figur 3 eine Seitenansicht auf einen Teil einer zweiteiligen Schlagbo.lzenhalterung ;
Figur 4 eine Seitenansicht auf den lediglich teilweise dargestellten Auslösehebel.
Figur 5 eine Schnittdarstellung durch eine mit Sicherungseinrichtungen komplettierte Zündvorrichtung 1 ;
Figur 6 eine perspektivische Explosionsdarstellung eines Übungsminensystems unter Verwendung der Zündvorrichtung.

Der Erfindungsgegenstand befaßt sich mit einer Zündvorrichtung, die einen mechanisch gehalterten Schlagbolzen umfaßt, der z. B. mit einer pyrotechnischen Ladung zusammenwirkt, die ihrerseits wiederum eine in der Mine angeordnete Übungsladung, die ein Rauch- und/oder ein Schallsignal abgibt, in Funktion versetzt.

Universell verwendbar im Sinne der Aufgabenstellung bedeutet, daß die einsatzbereite Zündvorrichtung durch mechanische Einwirkung mit unterschiedlichster Kraftrichtung, also beispielsweise durch Druck, Zug, Torsion und Kippkräfte auslösbar ist. Insbesondere zur Verwendung bei Übungsminen besteht dabei noch die gravierende Forderung, daß die Zündvorrichtung möglichst preiswert sein soll. Letztgenannte Forderung wird durch eine besonders günstige aber dennoch völlig betriebssichere Konstruktion erfüllt.

Fig. 1 zeigt im Längsschnitt ein Ausführungsbeispiel der Zündvorrichtung 1. Diese besteht aus einem mechanischen Teil und beispielsweise einem damit verbundenen pyrotechnischen Teil. Der mechanische Teil seinerseits umfaßt ein im wesentlichen zylindrisches Gehäuse 10, in dem ein durch eine Druckfeder 11 vorgespannter Schlagbolzen 12 lösbar gehaltert ist. Auf einem Absatz 13 innerhalb des zylindrischen Gehäuses 10 ist die durch mindestens eine in Längsachsenrichtung verlaufende Trennebene unterteilte Schlagbolzenhalterung 14, 14' angeordnet. Im Ausführungsbeispiel näher beschrieben ist eine Schlagbolzenhalterung 14, 14', die durch eine einzige Trennebene hälftig unterteilt ist. Die Schlagbolzenhalterung kann jedoch auch, bei etwas mehr Aufwand, auf andere Weise symmetrisch geteilt sein und beispielsweise aus drei, vier oder noch mehr Teilen bestehen.

In Fig. 3 ist eine Seitenansicht auf eine Hälfte der hälftig geteilten Schlagbolzenhalterung 14, 14' dargestellt. Der obere Bereich der Schlagbolzenhalterung 14, 14' wird von einem eine zentrische Bohrung aufweisenden Deckel 15 derart gehaltert, daß eine Bewegung in Axialrichtung oder in Radialrichtung nicht möglich ist. Die unteren Bereiche der Schlagbolzenhalterung 14, 14' werden durch in Radialrichtung nach innen wirkende federnde Mittel aneinander gepreßt. Sie fixieren dadurch den Schlagbolzen 12, der in Ruhelage unter Spannung der Druckfeder 11 mit einem Bund durch eine zentralaxiale Bohrung im unteren Bereich in die ihn schalenförmig umgebenden Schlagbolzenhalterungen 14, 14' hineinragt und dort mit diesem Bund auf radial nach innen vorspringenden Fortsätzen der Schlagbolzenhalterungen 14, 14' aufliegt. In dem in Fig. 1 dargestellten Ausführungsbeispiel der Erfindung ist als die Schlagbolzenhalterung 14, 14' zusammenpressendes, federndes Mittel z. B. ein O-Ring 16 vorgesehen, der in einer ringförmigen Ausnehmung 17 im Außenmantel der Schlagbolzenhalterung 14, 14' angeordnet ist. Der O-Ring 16 stellt ein besonders preiswertes aber dennoch zuverlässiges Federelement dar. An seiner Stelle können selbstverständlich mit gleich gutem Erfolg andere Federmittel, beispielsweise eine Ringfeder eingesetzt werden. Alternativ können zum Zusammenpressen der Schlagbolzenhalterung 14, 14' auch Federmittel. wie z. B. Druckfedern eingesetzt werden, die sich an der Innenwandung des zylindrischen Gehäuses 10 abstützen. Jedoch müssen hierfür unter Umständen höhere Kosten in Kauf genommen werden. Die Schlagbolzenhalterung 14, 14' weist eine zentralaxiale Bohrung bzw. Ausnehmung 18 auf, deren Gestalt anhand der Seitenausicht der Fig. 3 näher erläutert wird.

Die Bohrung bzw. Ausnehmung 18 verfügt im unteren Bereich der Schlagbolzenhalterung 14, 14' zunächst über einen relativ geringen Durchmesser, die dann in eine Bohrung mit größerem Durchmesser mündet. Dadurch wird ein Absatz 30 gebildet, auf dem der Schlagbolzen 12 mit seinem Bund in Ruhelage aufsitzt. Diese größere Bohrung mündet dann in eine rotationssymmetrisch ausgebildete Ausnehmung 18', die beispielsweise hohlkugel- oder ellipsoidartig geformt sein kann. An die Ausnehmung 18' schließen sich dann eine Ausnehmung 18" mit eckigem Querschnitt und eine zylindrische Bohrung 18"' größeren Durchmessers an. In die Bohrung bzw. Ausnehmung 18 ragt ein Betätigungshebel 40 hinein, der lediglich teilweise und dann noch teilweise geschnitten als Einzelteil in Fig. 4 dargestellt ist. Der Betätigungshebel 40 umfaßt mehrere Abschnitte abweichender Gestalt, die nachfolgend näher beschrieben werden. In seinem unteren Bereich umfaßt der Betätigungshebel 40 einen Ansatz 41, der formmäßig an die Ausnehmung 18' angepaßt ist, der also kugelförmig bzw. ellipsoidartig ausgebildet sein kann. Der Ansatz 41 weist ein Sackloch 42 auf, das über dem Bund des Schlagbolzens 12 zu liegen kommt. An den kugelförmigen Ansatz 41 schließt sich ein sechskantförmiger Bereich 44 an, der in einen zylindrischen Bereich 43 übergeht. Der zylindrische Bereich 43 seinerseits endet, wie aus Fig. 1 hervorgeht, in einer Scheibe 45, die in einer senkrecht zur Längsachse der Zündvorrichtung verlaufende Ebene liegt. Im montierten Zustand (Fig. 1) ist der kugelförmige Ansatz 41 des Betätigungshebels 40 in der hohlkugelförmigen Ausnehmung 18' angeordnet, während der kantige Bereich 44 des Betätigungshebels 40 von der einen kantigen Querschnitt aufweisenden Ausnehmung 18" der Schlagbolzenhalterung 14, 14' umschlossen ist. '!m dargestellten Ausführungsbeispiel hat die Ausnehmung 18" einen quadratischen Querschnitt, während der kantige Bereich 44 des Betätigungshebels 40 als Achtkant ausgebildet ist.

Im folgenden wird die Wirkungsweise der Zündvorrichtung beschrieben. Bei einer Druck- oder Zugbeanspruchung des Betätigungshebels 40, also einer Krafteinwirkung in eine der beiden Richtungen des Doppelpfeils 100 (Fig. 1) drückt der Außenmantel des kugelförmigen Ansatzes 41 des Betätigungshebels 40 gegen die Innenwandung der hohlkugelförmigen Ausnehmung 18' und drückt dadurch die durch den O-Ring federnd zusammengehaltenen Hälften der Schlagbolzenhalterung 14.14' im unteren Bereich auseinander, mit der Folge, daß der zunächst auf dem Absatz 30 aufsitzende Bund des Schlagbolzens 12 freigeben wird und der Schlagbolzen 12 unter Krafteinwirkung der sich nunmehr entspannenden Druckfeder 11 in Richtung auf die pyrotechnischen Anzündmittel 101 vorschnellt. Die Freigabe des Schlagbolzens kann auch durch eine aus beliebiger Richtung erfolgende Kippbewegung des Betätigungshebels 40 bewirkt werden, die schematisch durch den Doppelpfeil 102 in Fig. 1 angedeutet ist. Schließlicht führt auch eine durch den Doppelpfeil 103 (Fig. 1) angedeutete Torsionsbewegung des Betätigungshebels 40, die vorzugsweise durch eine tangential an der Platte 44 angreifende Kraft ausgelöst wird, zu einer Freigabe des Schlagbolzens 12, da sich der im Innern der quadratischen Ausnehmung 18" angeordnete achtkantförmige Bereich 44 des Betätigungshebels 40 um die Längsachse des Betätigungshebels 40 dreht und dadurch die beiden Hälften der Schlagbolzenhalterung 14, 14' aufspreizt.

Die universell verwendbare Zündvorrichtung besteht aus nur sehr wenigen Teilen, die sehr einfach und preiswert hergestellt werden können. Dadurch ist es möglich, eine sehr preisgünstige Zündvorrichtung bereitzustellen. Die pyrotechnischen Anzündmittel sind nicht in jedem Fall notwendig. Eine elektrische, optische oder akustische Anzeige der Minenfunktion nach Auslösung der Zündvorrichtung ist auch auf andere Weise realisierbar.

Fig. 5 zeigt einen Längsschnitt durch eine noch mit Sicherungseinrichtungen komplettierte Zündvorrichtung 1. Es sind zwei Sicherungseinrichtungen vorgesehen. Die erste Sicherungseinrichtung umfaßt einen Splint 51, der in eine im unteren Teil des Gehäuses 10 quer verlaufend angeordnete Bohrung herausziehbar eingesetzt ist und dadurch verhindert, daß sich der Schlagbolzen 12 bei unvorhergesehener Freigabe durch die Schlagbolzenhalterung 14, 14' nach unten bewegt. Dieser Splint 51 dient vorzugsweise als Transportsicherung ; er wird nach Montage der Zündvorrichtung am Einsatzort vermittels des an ihm angeordneten Rings 51' entfernt.

Die zweite Sicherung besteht aus einer das zylindrische Gehäuse 10 der Zündvorrichtung 1 konzentrisch umgebenden Hülse 50, die, wie durch den Pfeil 57 angedeutet wird, in Längsaxialrichtung zwischen zwei Positionen verschiebbar angeordnet ist.

In der Darstellung nach Fig. 5 befindet sich die Hülse 50 in der unteren Stellung, in der die Zündvorrichtung 1 gesichert ist. Die Sicherung wird durch zwei Kugeln 52 bewirkt, die in Bohrungen des zylindrischen Gehäuses 10 gelagert sind und die durch die Innenwandung der Hülse 50 im Innern des zylindrischen Gehäuses 10 gegen die Teile 14, 14' der Schlagbolzenhalterung gepreßt werden und so verhindern, daß diese sich radial aufspreizen können und den Schlagbolzen 12 freigeben. Um die Zündvorrichtung 1 zu entsichern, wird die Hülse 50 in Richtung des Doppelpfeils 57 soweit nach oben verschoben, daß die Ausnehmungen 53 in der Innenwandung der Hülse 50 gegenüber den Kugeln 52 zu liegen kommen, die nunmehr nicht mehr radial nach innen gepreßt werden. Auf diese Weise können sich bei Krafteinwirkung auf den Betätigungshebel 40 die Schlagbolzenhalterungen 14, 14' nun radial nach auswärts bewegen und den Schlagbolzen 12 freigeben.

Eine einmal scharf gemachte Zündvorrichtung 1 kann durch ungefährliches Herunterschieben der Hülse 50 wieder gesichert werden, so daß die Zündvorrichtung 1 wieder aufgenommen und u. U. mehrfach benutzt werden kann. Dies ist insbesondere für Übungszwecke sehr sinnvoll, da Kosten eingespart werden können.

Die Zündvorrichtung ist durch O-Ringe 55, 56 und einen Gummibalg 54 feuchtigkeitsdicht gekapselt, so daß die Funktionsfähigkeit der Zündvorrichtung 1 auch bei Feuchtigkeitseinfluß, etwa bei längerer Lagerzeit von verlegten Minen im Gelände, gesichert ist. Insbesondere der O-Ring 56 verschließt dabei die durch Herausziehen des Splints 51 beim Entsicherungsvorgang freiwerdende Bohrung.

Fig. 6 zeigt in einer perspektivischen Explosionsdarstellung ein Übungsminensystem unter Verwendung der Zündvorrichtung 1. Die Übungsmine selbst ist mit Bezugsziffer 64 gekennzeichnet Die Zündvorrichtung 1 wird auf einen Gewindestutzen 65 der Übungsmine 64 aufgeschraubt. Auf den Betätigungshebel 40 der Zündvorrichtung 1 sind - wie durch Pfeil 60 angedeutet ist - je nach geplantem Anwendungsfall, unterschiedliche Betätigungsglieder aufsteckbar, und zwar entweder eine Druckkappe 61, eine Kippstange 62 oder ein Drehkreuz 63.

## Patentansprüche

1. Zündvorrichtung für Minen, insbesondere Übungsminen, mit einem zylindrischen Gehäuse (10), in dem zentralaxial hintereinanderliegend ein Schlagbolzen (12) und ein Betätigungshebel (40) angeordnet sind, wobei Schlagbolzen (12) und Betätigungshebel (40) zumindesten auf einem Teil ihrer Längserstreckung gemeinsam von einer aus in ihrem unteren Bereich durch in Radialrichtung nach innen wirkende Federmittel (16)6 zusammengepreßten, Klemmhebeln (14, 14') gebildeten Schlagbolzenhalterung mit einer zentralaxial angeordneten Ausnehmung (18) umfaßt sind, die einen unteren erweiterten Bereich (18') aufweist, der sich in lotrechter Richtung nach oben und unten hin verjüngt, und daß der Betätigungshebel (40) einen verdickten Ansatz (41) aufweist, der formmäßig an den erweiterten Bereich (18') der Klemmhebel (14, 14'), in denen er liegt, angepaßt ist, dadurch gekennzeichnet, daß
a) die Klemmhebel (14, 14') in ihrem oberen Bereich durch einen eine zentralaxiale Bohrung aufweisenden Deckel (15) des zylindrischen Gehäuses (10) in Zusammenwirkung mit einer Stufe (1'3) im Gehäuse (10) in Axialrichtung und in nach aussen gerichteter Radialrichtung unnachgiebig fixiert sind und
fz): daß sich an den unteren erweiterten Bereich (18') nach oben hin ein zweiter, einen eckigen Horizontalquerschnitt aufweisender Abschnitt (18") anschließt, der in einem dritten zylindrischen Abschnitt (18"') größeren Durchmessers übergeht und
c) daß sich an den verdickten Ansatz (41) des Betätigungshebels ein Bereich (44) anschließt, dessen Querschnitt formmäßig an den im Horizontalschnitt eckigen Abschnitt (18") der Klemmhebel angepaßt ist und daß der Bereich (44) nach oben hin in einen zylindrisch ausgebildeten Bereich (43) übergeht, dessen Durchmesser geringer ist, als der Durchmesser des dritten zylindrischen Abschnitts (18"') der Ausnehmung (18).

2. Vorrichtung nach Anspruch 1, dadurch gekennzeichnet, daß der erweiterte Bereich (18') der Klemmhebel und/oder der erweiterte Ansatz (41) des Betätigungshebels (40) in den Horizontalebenen rotationssymmetrisch, vorzugsweise kugelförmig ausgebildet sind.

3. Vorrichtung nach Anspruch 1 oder 2, dadurch gekennzeichnet, daß als Federmittel ein 0-Ring (16) vorgesehen ist, der in einer ringförmig umlaufenden Nut (17) im Außenmantel der Teile der Schlagbolzenhalterung (14, 14') angeordnet ist.

4. Vorrichtung nach einem der Ansprüche 1 bis 3, dadurch gekennzeichnet, daß zwei Sicherungseinrichtungen vorgesehen sind, wobei die erste Sicherungseinrichtung aus einem in einer Querbohrung des zylindrischen Gehäuses (10) herausnehmbar gelagerten Splint (51) besteht, der im eingesteckten Zustand eine Herabbewegung des Schlagbolzens (12) sperrt, und daß die zweite Sicherungseinrichtung eine das zylindrische Gehäuse (10) koaxial umgebende Hülse (50) umfaßt, die in Längsaxialrichtung zwischen zwei Positionen verschiebbar angeordnet ist und dabei mit in Bohrungen des zylindrischen Gehäuses

(10) gelagerten Kugeln (52) derart zusammenwirkt, daß die Kugeln (52) in der gesicherten Stellung der Zündvorrichtung radial nach innen gepreßt werden und dabei die Schlagbolzenhalterung (14, 14') festlegen, und daß in der entsicherten Stellung Ausnehmungen (53) der Hülse (50) den Kugeln (52) benachbart sind, so daß auf diese kein radialer Druck mehr ausgeübt wird.

5. Vorrichtung nach einem der Ansprüche 1 bis 4, dadurch gekennzeichnet, daß alle Öffnungen bzw. Spalte der Zündvorrichtung durch O-Ringe (55, 56) und durch einen Balg (54) feuchtigkeitssicher abgedichtet sind.

6. Vorrichtung nach einem der Ansprüche 1 bis 5, dadurch gekennzeichnet, daß auf den Betätigungshebel (40) der Zündvorrichtung (1) unterschiedliche Auslösemittel, nämlich eine Druckkappe (61), eine Kippstange (62) und ein Drehkreuz (63) aufsteckbar sind.

## Claims

1. Detonator device for mines, particularly training mines, with a cylindrical housing (10) containing a striker pin (12) and an actuating lever (40) situated in succession to eachother in the central axial direction, the striker pin (12) and the actuating lever (40) being embraced together. at least over part of their length, by a striker pin mount which is formed by clamp levers (14, 14'), compressed in their lower zone by resilient means (16) acting radially inwardly and which has a recess (18) situated in a central axial position which includes a widened lower zone (18') tapering perpendicularly upwards and downwards, while the actuating lever (40) has a thickened attachment (41) adapted in shape to the widened zone (18') of the clamp levers (14, 14') in which it is positioned, characterized by the fact that
a) the clamp levers (14, 14') in their upper zone are immovably fixed in the axial direction and in the radially outward direction, by a cover (15) belonging to the cylindrical housing (10) and having a central axial boring and interacting with a step (13) in the housing (10),
b) the widened upper zone (18') is followed at the top, by a second portion (18") having an angular horizontal cross section and continuing in the form of a third cylindrical portion (18^{/11}) of greater diameter, and
c) the thickened attachment (41) of the actuating lever is followed by a zone (44) of which the cross section is adapted in shape to the portion (18") of angular horizontal section and belonging to the clamp lever, while the zone (44) continues at the top in the form of a cylindrical zone (43) of which the diameter is smaller than the diameter of the third cylindrical portion (18"') of the recess (18).

2. Device in accordance with Claim 1, characterized by the fact that the widened zone (18') of the clamp levers and/or the widened attachment (41) of the actuating lever (40) are rotationally symmetrical and preferably spherical in the horizontal planes.

3. Device in accordance with Claim 1 or 2, characterized by the fact that the resilient means provided consists of an 0-ring (16) situated in an annular groove (17) around the outer casing of the parts of the striker pin mount (14, 14').

4. Device in accordance with one of Claims 1 to 3, characterized by the fact that two safety devices are provided, the first safety device consisting of a pin (51) which is extractibly mounted in a transversal boring of the cylindrical housing (10) and which in the inserted state prevents a downward movement of the striker pin (12), and that the second safety device comprises a sleeve (50) which coaxially surrounds the cylindrical housing (10) and which is arranged to be movable between two positions in the longitudinal axial direction and which then interacts with balls (52) mounted in borings of the cylindrical housing (10) in such a way that the balls (52), when the detonator device is in the blocked position, are pressed radially inwards, in which process they secure the striker pin mount (14, 14') while, when it is in the released position, recesses (53) of the sleeve (50) are adjacent to the balls (52) so that radial pressure is no longer exerted on these latter.

5. Device in accordance with one of Claims 1 to 4, characterized by the fact that all apertures or gaps in the detonator device are sealed in a moisture-proof manner by means of 0-rings (55. 56) and by a bellows (54).

6. Device in accordance with one of Claims 1 to 5, characterized by the fact that different release means, i. e. a pressure cap (61), an adjusting rod (62) and a spider (63) can be mounted on the actuating lever (40) of the detonator device (1).

## Revendications

1. Dispositif d'allumage pour mines, notamment pour mines d'entraînement, comportant un boîtier cylindrique (10) dans lequel un percuteur (12) et un levier de manoeuvre (40) sont disposés axialement centralement l'un après l'autre, le percuteur (12) et le levier de manoeuvre (40) étant entourés en commun, au moins sur une partie de leur étendue longitudinale, par un dispositif de fixation de percuteur formé par des leviers de serrage (14, 14') appuyés l'un contre l'autre dans leur zone inférieure par des moyens élastiques (16) agissant vers l'intérieur en direction radiale, comportant un évidement (18) en position axiale centrale présentant une zone inférieure élargie (18') s'amincissant en direction verticale vers le haut et vers le bas, et le levier de manoeuvre (40) comportant une protubérance plus grosse (41) dont la forme concorde avec la zone agrandie (18') des leviers de serrage (14, 14') où elle se trouve, caractérisé en ce que :
a) les leviers de serrage (14, 14') sont fixés dans leur zone supérieure par un couvercle (15), comportant un alésage axial central, du boîtier cylindrique (10), en coopération avec un gradin (13) situé dans le boîtier (10), de façon à être inflexible en direction axiale et en direction radiale vers l'extérieur ;
b) il se raccorde à la zone inférieure agrandie (18') vers le haut une seconde section (18") présentant une section droite horizontale polygonale, qui se raccorde elle-même à une troisième section cylindrique (18"') de plus grand diamètre ;
c) il se raccorde à la protubérance plus grosse (41) du levier de manoeuvre une zone (44) dont la section droite a une forme concordant avec celle de la section (18") des leviers de serrage de section droite horizontale polygonale, et la zone (44) se raccorde vers le haut à une zone (43) de conformation cylindrique, dont le diamètre est inférieur au diamètre de la troisième section cylindrique (18"') de l'évidement (18).

2. Dispositif selon la revendication 1, caractérisé en ce que la zone agrandie (18') des leviers de serrage et/ou de la protubérance plus grosse (41) du levier de manoeuvre (40) ont une forme présentant une symétrie de révolution dans les plans horizontaux, de préférence une forme sphérique.

3. Dispositif selon la revendication 1 ou 2, caractérisé en ce qu'il comporte, comme moyens élastiques, un joint torique (16) placé dans une rainure périphérique annulaire (17) pratiquée dans la surface latérale extérieure des parties du dispositif de fixation de percuteur (14. 14').

4. Dispositif selon l'une des revendications 1 à 3, caractérisé en ce qu'il comporte deux dispositifs de sécurité, le premier dispositif de sécurité comprenant une goupille fendue (51) placée de façon amovible dans un alésage transversal du boîtier cylindrique (10) qui empêche, lorsqu'elle est enfoncée, le percuteur (12) de descendre, tandis que le second dispositif de sécurité comprend une douille (50) entourant coaxiale- ment le boîtier cylindrique (10), placée de façon à pouvoir se déplacer en direction axiale longitudinale entre deux positions et coopérant en même temps avec des billes (52) placées dans des alésages du boîtier cylindrique (10) de telle façon que, dans la position bloquée (désarmée) du dispositif d'allumage, les billes (52) sont poussées radialement vers l'intérieur et bloquent ainsi le dispositif de fixation de percuteur (14, 14') et que, dans la position armée, des évidements (53) de la douille (50) sont voisins des billes (52), de sorte qu'il ne s'exerce plus de pression radiale sur elles.

5. Dispositif selon l'une des revendications 1 à 4, caractérisé en ce que toutes les ouvertures ou les fentes du dispositif d'allumage sont fermées de façon étanche à l'humidité par des joints toriques (55, 56) et par un soufflet (54).

6. Dispositif selon l'une des revendications 1 à 5, caractérisé en ce que différents moyens de déclenchement, soit : un poussoir en forme de capuchon (61), une tige de basculement (62) et un croisillon de manoeuvre (63), peuvent être montés sur le levier de manoeuvre (40) du dispositif d'allumage (1).
